# EUROPÄISCHE PATENTSCHRIFT

(11) **EP 0 648 298 B1**
(45) Veröffentlichungstag und Bekanntmachung des Hinweises auf die Patenterteilung: **24.06.1998**
(21) Anmeldenummer: 94913007.4
(22) Anmeldetag: 18.04.1994
(51) Int. Cl.: E02D 31/00

(54) **VERFAHREN ZUR DURCHFÜHRUNG VON TIEFBAUARBEITEN**
PROCESS FOR CARRYING OUT CIVIL ENGINEERING WORKS
PROCEDE D'EXECUTION DE TRAVAUX PUBLICS

(30) Priorität: 22.04.1993 DE 4313239
(43) Veröffentlichungstag der Anmeldung: 19.04.1995
(73) Patentinhaber: Preussag Wasser und Rohrtechnik GmbH, 30625 Hannover (DE)
(72) Erfinder: DERWAND, Helmut, D-78737 Fluorn-Winzeln (DE); ENGBROKS, Peter, D-63571 Gelnhausen (DE)
(74) Vertreter: Haar, Lucas Heinz Jörn, Dipl.-Ing.
(86) Internationale Anmeldenummer: DE9400438
(87) Internationale Veröffentlichungsnummer: WO9424375

(56) Entgegenhaltungen:
- GB-A- 667 988
- MÜLL UND ABFALL, Bd.20, Nr.1, Januar 1988, BERLIN, DE, Seiten 1-3 - 5-6, DAMIECKI KLUCKERT 'Sanierung eines Sickerwassersammelschachtes auf der Zentraldeponie "Haus Forst" des Erftkreises'

## Beschreibung

Die Erfindung betrifft ein Verfahren zur Durchführung von Bauarbeiten im Bereich der Sohle einer bestehenden Deponie.

Bei Deponien für Müll und andere Abfälle besteht häufig das Problem, daß die vorhandenen Einrichtungen zur Fassung von Sickerwasser und Gas den Anforderungen nicht mehr genügen oder unbrauchbar geworden sind und daher einer Erneuerung bedürfen. Ebenso bestehen Probleme mit der Dichtigkeit der Deponiebasis, weil diese dem heutigen Stand der Anforderungen an eine Basisabdichtung nicht genügt oder weil sie durch standortbedingte Einflüsse schadhaft geworden ist. Will man die genannte Drainage- und Abdichteinrichtungen sanieren, so ist es häufig unvermeidlich, daß Bauarbeiten auf der Deponiesohle durchgeführt werden müssen. Um dies zu ermöglichen, ist es notwendig, den Müllkörper einer Deponie mit Hilfe von Schachtbauwerken zu durchdringen, die je nach Höhe des Müllkörpers Tiefen von bis zu 30 m erreichen können. Die Herstellung solcher Schachtbauwerke in herkömmlicher Grubenbauweise ist außerordentlich aufwendig und mit einer Reihe von weiteren Nachteilen verbunden.

Aus der Zeitschrift "Müll und Abfall", Heft 1/1988, Seiten 1 bis 6, ist ein Verfahren zum Abteufen eines Hilfsschachts für die Durchführung von Sanierungsarbeiten an der Drainage einer Mülldeponie bekannt. Bei diesem Verfahren wurden nach Voraushub eines Schachtabschnitts mittels eines Greifers und Begradigen der Schachtwand von Hand ein aus Liner-Plates zusammengesetztes Futter schrittweise von oben nach unten eingebaut. Die Liner-Plates bestehen aus einem gebogenen, gewellten Blech von ca. 50 cm Höhe und werden in den senkrechten Fugen überlappt verschraubt. In den Horizontalfugen sind im Wellental Flanschen angeordnet. Dieses Verfahren ist sehr zeitaufwendig, da es zum großen Teil Handarbeit erfordert.

Aus der GB-A-667 988 ist ein Verfahren zur Herstellung von Baugruben für die Verlegung von Rohren bekannt, bei dem in einem Abstand nebeneinander Baugruben ausgehoben werden, die auf der Sohle zu einem durchgehenden Arbeitsraum miteinander verbunden werden. Zur Herstellung der Baugruben wird ein aus Blechtafeln bestehendes, im Querschnitt rechteckiges, unten und oben offenes Futter auf den Boden aufgesetzt und durch Ausbaggern des Erdreichs innerhalb des Futters die Grube hergestellt, wobei das gegebenenfalls zusätzlich beschwerte Futter entsprechend dem Fortschreiten des Aushubs von alleine in die Grube sinkt. Das bekannte Verfahren ist für Deponien nicht geeignet, da die Zusammensetzung des Deponiekörpers dem Eindringen des Futters zu hohe Widerstände entgegensetzt. Darüberhinaus eignet sich das bekannte Verfahren nur für Gruben von vergleichsweise geringer Tiefe.

Der Erfindung liegt die Aufgabe zugrunde, ein Verfahren zur Durchführung von Bauarbeiten im Bereich der Sohle einer bestehenden Deponie anzugeben, das einfach durchführbar ist und sich durch einen geringen Aufwand und ein hohes Maß an Arbeitssicherheit auszeichnet.

Diese Aufgabe wird erfindungsgemäß dadurch gelöst, daß in einem Abstand voneinander mehrere begehbare Schächte als verrohrte Großlochbohrungen durch den Deponiekörper der Deponie bis auf die Deponiesohle abgeteuft werden, daß das Abteufen der Schächte bis in die Nähe der Deponiesohle maschinell und unmittelbar über der Deponiesohle manuell durchgeführt wird und daß die Schächte in Höhe der Deponiesohle durch einen begehbaren Tunnel zu einem durchgehenden Arbeitsraum miteinander verbunden werden, dessen Wände mittels eingebrachter Stützelemente abgestützt werden.

Nach dem erfindungsgemäßen Verfahren wird mit Hilfe von vergleichsweise kleinvolumigen Schächten, die durch Tunnelabschnitte miteinander verbunden sind, im Bereich der Deponiesohle ein ausreichend großer Arbeitsraum zur Durchführung der anstehenden Baumaßnahmen geschaffen. Hierbei wird durch die Ausführung der Schächte als verrohrte Großlochbohrungen ein stabiler und sicherer Verbau erreicht und das Volumen des erforderlichen Aushubs minimiert. Der Platzbedarf der Baustelle auf der Deponie ist hierbei gering, so daß auch eine eventuelle Störung des tatsächlichen Deponiebetriebes auf ein geringes Maß beschränkt werden kann. Ein Ausgasen der Deponie wird weitgehend vermieden, da die verrohrten Schachtwände geschlossen sind. Entsprechend wird auch ein unerwünschter Sauerstoffeintrag in die Deponie gering gehalten. Eine erfindungsgemäß vorgesehene Bewetterung des Arbeitsraums in Höhe der Deponiesohle läßt sich bei dem erfindungsgemäßen Verfahren durch die Anordnung der Schächte sehr effektiv gestalten, da das zu bewetternde Raumvolumen gering ist und der Strömungsweg eindeutig vorgegeben ist. Auch eine eventuell notwendige Wasserhaltung ist in den Schächten auf technisch einfache Weise durchführbar. Das Abteufen der Schächte kann vorteilhaft maschinell durchgeführt werden. Lediglich im Bereich der Deponiesohle werden die Schächte manuell abgeteuft, um eine Beschädigung der Basisabdichtung der Deponie zu vermeiden.

Das erfindungsgemäße Verfahren eignet sich im besonderen Maße für eine fortschreitende Durchführung von Sanierungsarbeiten. So kann in weiterbildung der Erfindung vorgesehen sein, daß nach Beendigung der Bauarbeiten in dem von zwei Schächten und einem Tunnelabschnitt gebildeten Arbeitsraum die Verrohrung eines ersten Schachtes gezogen wird und auf der anderen Seite des zweiten Schachts ein dritter verrohrter Schacht abgeteuft und durch einen begehbaren Tunnel an den zweiten Schacht angebunden wird. Auf diese Weise schließen die einzelnen Arbeitsräume in Höhe der Deponiesohle aneinander an, während auf dem Deponiekörper Schachtöffnungen in einem Abstand voneinander vorhanden sind. Mit dem bei dem Abteufen des dritten Schachtes anfallenden Aushubmaterial kann der erste Schacht wieder verfüllt werden, wenn dieser nicht bestehen bleiben soll.

Das erfindungsgemäße Verfahren eignet sich ferner dazu, beim Ziehen der Verrohrung der Schächte in bestimmten Abständen Gasbrunnen auszubauen oder an geeigneten Stellen, beispielsweise den Einmündungen von Drainagerohren in einen Hauptsammler Kontrollschächte zu erstellen.

Die Erfindung wird nachfolgend anhand eines Ausführungsbeispieles näher erläutert, das in der Zeichnung dargestellt ist. Es zeigen
- Fig. 1: einen Querschnitt durch eine Anordnung zweier mit einem Tunnel verbundener Schächte zur Bildung eines Arbeitsraumes für eine Sanierung von Sickerwasserleitungen auf einer Deponiesohle mittels Berstlining.
- Fig. 2: einen Schnitt durch die Schachtanordnung gemäß Fig. 1 entlang der Linie A-A.

Figur 1 zeigt die Anordnung zweier durch verrohrte Großlochbohrungen gebildeter Schächte 1, 2, die durch einen Deponiekörper 3 bis auf eine Deponiesohle 4 abgeteuft worden sind. Die Schächte 1, 2 sind begehbar und haben einen Durchmesser von etwa 2,5 m. Ihr Mittenabstand beträgt etwa 5,5 m. Auf der Höhe der Deponiesohle 4 sind die beiden Schächte 1, 2 durch einen Tunnel 5 verbunden, der bergmännisch angefahren wird. Der Tunnel 5 ist ebenfalls begehbar und hat eine Höhe von etwa 2,0 m und eine Breite von etwa 1,0 m. Um den Tunnel 5 herum ist der Deponiekörper 3 mittels eingerammter Spieße 6 befestigt. Die Tunnelwände können zusätzlich mit Platten abgestützt und abgedichtet sein. Die beiden Schächte 1, 2 und der Tunnel 5 befinden sich unmittelbar über einer beispielsweise aus Steinzeug-Drainrohren bestehenden Drainageleitung 7, die auf einer Sohlenabdichtung 8 verlegt und mit einem Kiesbett 9 abgedeckt ist.

Durch die beschriebene Anordnung der beiden durch den Tunnel 5 verbundenen Schächte 1, 2 wird über der Drainageleitung 7 ein Arbeitsraum geschaffen, der es ermöglicht, wie in Figur 1 veranschaulicht, nach dem bekannten Berstlining-Verfahren die Drainageleitung 7 zu erneuern. Hierzu werden die Steinzeugrohre innerhalb des Arbeitsraumes ausgebaut. Anschließend wird ein neuer Rohrleitungsstrang 10, an dessen Ende eine Berstlining-Rakete 11 befestigt ist, durch den Schacht 2 in den Arbeitsraum eingeführt und mit Hilfe der Berstlining-Rakete 11 unter gleichzeitiger Zerstörung der vorhandenen Steinzeugrohre in den vorhandenen Rohrkanal der Drainageleitung 7 eingezogen. Der Vortrieb wird hierbei durch ein zuvor in die Drainageleitung 7 eingeführtes Zugseil 12 unterstützt. Das Zugseil 12 verläuft durch die Drainageleitung 7 zu einer in geeigneter Entfernung von den Schächten 1,2 über der Drainageleitung 7 aufgebauten zweiten Schachtanordnung oder zu einer neben der Deponie angeordneten Endgrube und wird dort zu einer Winde geführt. Beim Einziehen wird der Rohrleitungsstrang 10 an Führungsrollen 13 geführt, die im Schacht 2 angeordnet sind. Auf dem Deponiekörper 3 sorgt ein Rollenwagen 14 für die Führung des Rohrleitungsstanges.

Nachdem der Rohrstrang 10 in den einen in Figur 1 links dargestellten Abschnitt der Drainageleitung 7 eingezogen ist, wird nach dem gleichen Verfahren über den Schacht 1 ein weiterer Rohrleitungsstrang in den anderen, in Figur 1 rechts dargestellten Abschnitt der Drainageleitung 7 eingezogen und mit dem Rohrleitungsstrang 10 verbunden.

Während der Durchführung dieser Bauarbeiten wird der Arbeitsraum bewettert, indem beispielsweise mit Hilfe eines Gebläses dem Schacht 1 Frischluft zugeführt wird, die am Fuß des Schachts 1 über den Tunnel 5 in den Schacht 2 gelangt und durch diesen den Arbeitsraum wieder verläßt.

Nach Beendigung der Bauarbeiten wird die Verrohrung der Schächte 1, 2 gezogen und die Schächte werden wieder mit Deponiematerial verfüllt.

Das erfindungsgemäße Verfahren eignet sich auch zur Herstellung eines Hauptsammlers unter einer Deponie. Hierbei werden nacheinander zwei verrohrte Schächte in einem Abstand von ca. 7,5 m bis auf die Basisabdichtung abgeteuft und zwischen den Schächten eine Tunnelverbindung hergestellt. Anschließend werden in dem so geschaffenen Arbeitsraum die Sammlerrohre in einem Rohrbett auf der Deponiesohle verlegt, mit einer Kiesschüttung ummantelt und wieder verfüllt. Ist ein Abschnitt des Hauptsammlers eingebaut, wird die Verrohrung des ersten Schachtes gezogen und hinter dem zweiten Schacht wird ein dritter Schacht abgeteuft, der wiederum über eine Tunnelverbindung mit dem zweiten Schacht verbunden wird. Der Ausbau des Hauptsammlers kann nun von dem zweiten Schacht zum dritten Schacht erfolgen. In dieser Weise fortschreitend wird der Rohrleitungsstrang des Sammlers erstellt.

## Patentansprüche

1. Verfahren zur Durchführung von Bauarbeiten im Bereich der Sohle einer mit Müll und anderen Abfällen beladenen Deponie durch Abteufen wenigstens eines bis auf die Deponiesohle (4) reichenden, mit einem Futter ausgekleideten, begehbaren Schachts, **dadurch gekennzeichnet**, daß in einem Abstand voneinander mehrere begehbare Schächte (1, 2) als verrohrte Großlochbohrungen durch den Deponiekörper (3) der Deponie bis auf die Deponiesohle (4) abgeteuft werden, daß das Abteufen der Schächte (1, 2) bis in die Nähe der Deponiesohle (4) maschinell und unmittelbar über der Deponiesohle (4) manuell durchgeführt wird und daß die Schächte (1, 2) in Höhe der Deponiesohle (4) durch einen begehbaren Tunnel (5) zu einem durchgehenden Arbeitsraum miteinander verbunden werden, dessen Wände mittels eingebrachter Stützelemente (6) abgestützt werden.

2. Verfahren nach Anspruch 1, dadurch gekennzeichnet, daß der Arbeitsraum in Höhe der Deponiesohle (4) durch die Schächte (1, 2) bewettert wird.

3. Verfahren nach einem der Ansprüche 1 oder 2, dadurch gekennzeichnet, daß nach Beendigung der Bauarbeiten in dem von zwei Schächten (1, 2) und einem Tunnelabschnitt (5) gebildeten Arbeitsraum die Verrohrung des ersten Schachts gezogen wird und auf der anderen Seite des zweiten Schachts ein dritter verrohrter Schacht abgeteuft und durch einen begehbaren Tunnel mit dem zweiten Schacht verbunden wird.

## Claims

1. A process for performing building works in the bed area of a dump loaded with refuse and other waste by sinking at least one man-sized, lined shaft extending to the dump bed (4), **characterized in that** several man-sized shafts (1, 2) are sunk a certain distance apart as cased large-diameter boreholes through the dump body (3) of the dump as far as the dump bed (4), that the sinking of the shafts (1, 2) is performed mechanically up to the vicinity of the dump bed (4) and manually in the area directly above the dump bed (4), and that the shafts (1, 2) are joined together at the level of the dump bed (4) by a man-sized tunnel (5) to form a continuous work space whose walls are supported by means of inserted support elements (6).

2. The process according to claim 1, **characterized in that** the work space at the level of the dump bed (4) is ventilated through the shafts (1, 2).

3. The process according to any one of the claims 1 or 2, **characterized in that** upon completion of the building works in the work space formed by two shafts (1, 2) and a tunnel section (5), the casing of the first shaft is withdrawn and a third cased shaft is sunk on the other side of the second shaft and is connected to the second shaft by a man-sized tunnel.

## Revendications

1. Procédé d'exécution de travaux de construction dans le domaine de la semelle d'une décharge recevant des ordures et autres déchets, par creusage d'au moins un puits praticable allant jusqu'à la semelle (4) de la décharge et revêtu d'un garnissage, **caractérisé en ce que** plusieurs puits (1, 2) praticables disposés à une certaine distance les uns des autres sont creusés en forant des trous à grand diamètre à tubage traversant le corps (3) de la décharge jusqu'à la semelle (4) de la décharge, que le creusage des puits (1, 2) est exécuté à l'aide de machines jusque peu avant d'atteindre la semelle (4) de la décharge et manuellement pour ce qui concerne la partie située juste au-dessus de la semelle (4) de la décharge, et que les puits (1, 2), à hauteur de la semelle (4) de la décharge, sont reliés les uns aux autres par un tunnel praticable (5) pour former un espace de travail continue dont les murs sont soutenus au moyen d'éléments de soutien (6) mis en place à cet effet.

2. Procédé selon la revendication 1, **caractérisé en ce que** l'espace de travail est ventilé par les puits (1, 2) à hauteur de la semelle (4) de la décharge.

3. Procédé selon l'une quelconque des revendications 1 ou 2, **caractérisé en ce qu**'une fois les travaux de construction terminés dans l'espace de travail formé de deux puits (1, 2) et d'une section de tunnel (5), le tubage du premier puits est enlevé et, de l'autre côté du second puits, un troisième puits à tubage est creusé qui est relié au second puits par un tunnel praticable.
